# EUROPÄISCHE PATENTANMELDUNG

(11) **EP 4 692 492 A1**
(43) Veröffentlichungstag der Anmeldung: **11.02.2026**
(21) Anmeldenummer: 25190062.7
(22) Anmeldetag: 17.07.2025
(51) Int. Cl.: E04H 6/22, E04H 6/34

(54) **AUTOMATISIERTES PARKSYSTEM UND VERFAHREN ZUM BETRIEB DESSELBEN**

(30) Priorität: 26.07.2024 DE 102024121342
(71) Anmelder: Parkstory GmbH, 80538 München (DE)
(72) Erfinder: Nußbaum, Steffen, 67000 Strasbourg (FR)
(74) Vertreter: LBP Lemcke, Brommer & Partner Patentanwälte mbB

(57) **Zusammenfassung**

Bei einem automatisierten Parksystem mit einer Vielzahl von innerhalb eines Parkdecks in Längs- und Querrichtung verfahrbare Paletten für darauf einzulagernde Fahrzeuge, und mit einer Mehrzahl fest auf einem Parkdeck installierter Transportmodule zur Aufnahme der Paletten, die zumindest teilweise zeilen- und spaltenweise aneinandergrenzend angeordnet sind, und zum wahlweisen Transport der Paletten in Längs- und Querrichtung und zu deren Übergabe auf das jeweils in Transportrichtung benachbarte Transportmodul ausgebildet sind, ist vorgesehen, dass die Anzahl der im Parksystem bewegbarer Paletten dynamisch an die Auslastung des Parksystems angepasst wird, indem unter Verwendung einer Palettenaufnehmervorrichtung Paletten von den Transportmodulen eingesammelt oder zusätzliche Paletten bereitgestellt werden. Hierbei können insbesondere unbenutzte Paletten unter Verwendung einer Stapelvorrichtung zu Palettenstapeln gruppiert werden, welche auf den Transportmodulen in Längs- und Querrichtung verfahrbar verbleiben, und zum Bereitstellen zusätzlicher Paletten auf den Transportmodulen vorhandene Palettenstapel auflöst werden.

## Beschreibung

Die vorliegende Erfindung betrifft ein automatisiertes Parksystem mit einer Vielzahl von innerhalb eines Parkdecks in Längs- und Querrichtung verfahrbare Paletten für darauf einzulagernde Fahrzeuge, und mit einer Mehrzahl fest auf einem Parkdeck installierter Transportmodule zur Aufnahme der Paletten, die zumindest teilweise zeilen- und spaltenweise aneinandergrenzend angeordnet sind, und zum wahlweisen Transport der Paletten in Längs- und Querrichtung und zu deren Übergabe auf das jeweils in Transportrichtung benachbarte Transportmodul ausgebildet sind, sowie ein Verfahren zum Betrieb desselben.

Ein Parksystem der eingangs genannten Art ist bekannt aus dem Europäischen Patent EP 3 924 576 B1 der Anmelderin. Die in dem Parksystem vorgesehenen Transportmodule sind größtenteils mit freien oder belegten Paletten versehen. Das Auslagern eines Fahrzeugs erfolgt, indem die von dem Fahrzeug belegte Palette in der Art eines Schiebepuzzles zu einem Übergabeplatz bewegt wird, an der das Fahrzeug von seinem Fahrer übernommen werden kann. Hierzu werden durch entsprechende Verschiebebewegungen von Paletten im System jeweils angrenzende Transportmodule frei gemacht, sodass die Palette mit dem auszulagernden Fahrzeug Stück für Stück in Richtung des Übergabeplatz transportiert werden kann. Das Parksystem erlaubt zwar eine maximale Anzahl von Fahrzeugen einzulagern, das Auslagern benötigt jedoch je nach aktuellem Standort der betreffenden relativ viele Verschiebebewegungen von Paletten und dauert entsprechend lang.

Eine Aufgabe der Erfindung besteht darin, ein solches Parksystem in Hinblick auf die Auslagerungszeit und die erzielbare Maximalauslastung zu optimieren und ein entsprechend verbessertes Verfahren zum Betrieb desselben anzugeben.

Die Aufgabe wird hinsichtlich des Parksystems gelöst durch die Merkmale des Anspruchs 1 und hinsichtlich des Verfahrens durch die Merkmale des Anspruchs 13. Vorteilhafte Ausgestaltungen sind den abhängigen Ansprüchen zu entnehmen.

Ein wesentlicher Aspekt der vorliegenden Erfindung liegt in einer Palettenaufnehmervorrichtung (einem sogenannten Picker), die ausgebildet und angesteuert ist, zur Anpassung des Parksystems an dessen Auslastung einzelne unbelegte Paletten von den Transportmodulen einzusammeln oder zusätzliche Paletten bereitzustellen. Hierdurch kann die Anzahl der im Parksystem bewegbaren Paletten flexibel an die jeweilige oder erwartete Auslastung angepasst werden. Weniger Paletten im System bedeutet hierbei, das mehr Transportmodule frei von Paletten sind und zum Transport einer auszulagernden Palette sowie zum Rangieren von Paletten, die entlang einer Trajektorie der auszulagernden Palette zum Übergabeplatz den Weg versperren, zur Verfügung stehen. Somit verkürzt sich bei weniger Paletten im System die Auslagerungszeit erheblich. Gleichzeitig können bei erhöhter Auslastung wieder Paletten im System freigegeben werden, sodass die die Verbesserung bei der Auslagerungszeit nicht zu Lasten der Kapazität des Parksystems geht.

Bei einer besonders vorteilhaften Ausgestaltung ist die Palettenaufnehmervorrichtung als Stapelvorrichtung ausgebildet. Diese dient dazu unbenutzte Paletten einzusammeln bzw. aufzunehmen und zu Palettenstapeln zu gruppieren. Die Palettenstapel bleiben wie normal mit Fahrzeugen belegte Paletten auf den Transportmodulen in Längs- und Querrichtung verfahrbar. Außerdem dient die Stapelvorrichtung zum Bereitstellen zusätzlicher Paletten auf den Transportmodulen indem sie vorhandene Palettenstapel auflöst und die gestapelten Paletten somit wieder zur Benutzung bzw. Belegung mit zu parkenden Fahrzeugen vereinzelt.

Die Stapelvorrichtung kann insbesondere oberhalb eines der Transportmodule an einer Decke des Parksystems installiert sein. Somit verbraucht sie keinen Platz im

Parksystem und kann als einfache Liftvorrichtung beispielsweise mittels eines hydraulisch betätigten Scherenmechanismus realisiert werden.

Die Stapelvorrichtung kann insbesondere eine vertikal verfahrbare Greif- oder Koppelvorrichtung für die Paletten aufweisen, welche dazu dient und ausgebildet ist, Paletten zum Stapeln oder Entstapeln aufzunehmen, anzuheben und auf eine andere Palette oder einen vorhandenen Palettenstapel bzw. ein unbelegtes Transportmodul abzusenken.

Zweckmäßigerweise besitzt das Parksystem eine Steuervorrichtung zur Ansteuerung der Transportmodule, die programmtechnisch eingerichtet ist, zum Einlagern eines Fahrzeugs eine Palette mit dem darauf abgestellten Fahrzeug von einem Übergabeplatz zu einem freien Transportmodul zu verfahren, indem zumindest auf einer ersten Trajektorie zwischen dem Übergabeplatz und dem freien Transportmodul gelegene Transportmodule zum Transport der Palette angesteuert werden, und zum Auslagern eines Fahrzeugs, die mit dem Fahrzeug beladene Palette von ihrem Transportmodul zu dem Übergabeplatz zu verfahren, indem zumindest auf einer zweiten Trajektorie zwischen dem betreffenden Transportmodul und dem Übergabeplatz gelegene Transportmodule zum Transport der Palette angesteuert werden. Die entlang der jeweiligen Ein- bzw. Auslagerungstrajektorie (die auch identisch sein können) gelegenen Transportmodule werden also nacheinander angesteuert, die mit dem Fahrzeug beladene Palette entlang der Trajektorie zu ihrem Ziel, also entweder einem als Einlagerungsort dienenden Transportmodul oder dem Übergabeplatz zu transportieren.

Gegebenenfalls müssen mit Paletten belegte Transportmodule entlang der Trajektorie erst freigemacht werden, indem die jeweiligen Paletten auf andere Transportmodule um- oder zwischengelagert werden. Hierbei wird die Trajektorie zweckmäßigerweise so gewählt, dass möglichst wenige Verschiebebewegungen durchgeführt werden müssen.

Um eine möglichst schnelle Ein- und vor allem Auslagerung zu gewährleisten, kann die Steuervorrichtung programmtechnisch so eingerichtet sein, dass sie die erste und/oder zweite Trajektorie für jede Palette und für jede der Ein- und Auslagerungsstrategien im Vorhinein ermittelt und für den Fall einer Ein- bzw. Auslagerungsanforderung abruft. Es steht also bereits vor einer Auslagerungsanforderung fest, auf welchem Weg eine Palette ausgelagert und welche Paletten hierzu ggf. rangiert werden müssen, so dass die Auslagerung sehr schnell gestartet und durchgeführt werden kann.

Die Steuervorrichtung programmtechnisch kann insbesondere so eingerichtet sein, dass sie die erste und/oder zweite Trajektorie gemäß einer von zwei oder mehr Ein- und Auslagerungsstrategien ermittelt, die in Abhängigkeit des aktuellen Belegungszustands des Parksystems bzw. der Anzahl im Parksystem verfahrbarer Paletten ausgewählt wird. Die Ein- und Auslagerungsstrategie hängt also vom Belegungszustand und damit von der Anzahl im System verfahrbarer Paletten ab. Sind weniger Paletten im System, also mehr freie Transportmodule verfügbar, so kann ein direkterer Weg gewählt werden, bei dem weniger Verschiebebewegungen erforderlich sind, als bei ein stärkerer Belegung und damit mehr verfügbaren Patellen bzw. weniger freien Transportmodulen.

Bevorzugt kann die Steuervorrichtung programmtechnisch so eingerichtet sein, dass sie zum Wechsel einer aktuell verwendeten Ein- und Auslagerungsstrategie die Palettenaufnehmervorrichtung ansteuert, um die Anzahl der im Parksystem belegbaren Paletten an die neue Ein- und Auslagerungsstrategie durch Einsammeln unbelegter Paletten oder Bereitstellen zusätzlicher Paletten anzupassen. Die Ein- und Auslagerungsstrategie sind also jeweils für eine bestimmte Anzahl bzw. einen Anzahlbereich an verfügbaren Paletten optimiert und angepasst und je nach Auslastung und somit verfügbarer Palettenanzahl wird die hierfür passende Ein- und Auslagerungsstrategie ausgewählt.

Bei einem Parksystem mit einer Anzahl von Transportmodulen, die in X Spalten und Y Zeilen angeordnet sind kann gemäß einer ersten Ein- und

Auslagerungsstrategie vorgesehen sein, die im Parksystem verfahrbaren Paletten um mindestens die Anzahl von X(Y/2-1) kleiner auszubilden, als die Anzahl der Transportmodule und hierbei die Paletten in einem Wartezustand bzw. einer Standardposition so anzuordnen, dass Transportmodule in einer Zeile sowie in einer halben Spalte keine Palette tragen. Dies ermöglicht eine sehr schnelle Ein- und Auslagerung bei dennoch beachtlicher Palettenkapazität.

Eine zweite Ein- und Auslagerungsstrategie kann vorsehen, die im Parksystem verfahrbaren Paletten um mindestens die Anzahl von X kleiner auszubilden, als die Anzahl der Transportmodule und hierbei die Paletten in einem Wartezustand so anzuordnen, dass Transportmodule in einer ganzen Zeile keine Palette tragen. Hierbei sind immer noch verhältnismäßig wenig Rangierbewegungen notwendig um Paletten ein- und auszulagern, obwohl die Anzahl der Paletten erhöht wurde.

Bei einer dritten Ein- und Auslagerungsstrategie kann vorgesehen sein, die im Parksystem verfahrbaren Paletten um mindestens die Anzahl von X/2 kleiner auszubilden, als die Anzahl der Transportmodule und hierbei die Paletten in einem Wartezustand so anzuordnen, dass Transportmodule in einer halben Zeile keine Paletten tragen. Die Anzahl der Paletten kann also weiter erhöht werden; dennoch bleibt die Anzahl der Rangierbewegungen in einem Rahmen, der noch eine akzeptable Auslagerungszeit gewährleistet.

Anstatt die Ein- und Auslagerungstrajektorien für jede Palette im Vorhinein festzulegen kann natürlich auch vorgesehen sein, dass die Steuervorrichtung bei einer Ein- oder Auslangerungsanforderung die erste und/oder zweite Trajektorie einer ein- oder auszulagernden Palette unter Anwendung eines regelbasierten Optimierungsalgorithmus als die Trajektorie dynamisch ermittelt, bei der die wenigsten Verschiebevorgange ausgeführt werden müssen. Hierbei kann insbesondere ein selbstlernender bzw. trainierter Kl-Algorithmus eingesetzt werden.

Bei einem Verfahren zum Betrieb eines automatisierten Parksystems der eingangs genannten Art ist erfindungsgemäß vorgesehen, dass die Anzahl der im Parksystem bewegbarer Paletten an die Auslastung des Parksystems angepasst wird, indem unter Verwendung einer Palettenaufnehmervorrichtung Paletten von den Transportmodulen eingesammelt oder zusätzliche Paletten bereitgestellt werden, insbesondere, indem unter Verwendung einer Stapelvorrichtung unbenutzter Paletten zu Palettenstapeln gruppiert werden, welche auf den Transportmodulen in Längs- und Querrichtung verfahrbar verbleiben, und zum Bereitstellen zusätzlicher Paletten auf den Transportmodulen vorhandene Palettenstapel auflöst werden.

Zum Einlagern eines Fahrzeugs kann eine Palette mit dem darauf abgestellten Fahrzeug von einem Übergabeplatz zu einem freien Transportmodul verfahren werden, indem zumindest auf einer ersten Trajektorie zwischen dem Übergabeplatz und dem freien Transportmodul gelegene Transportmodule zum Transport der Palette angesteuert werden, und zum Auslagern eines Fahrzeugs, kann entsprechend die mit dem Fahrzeug beladene Palette von ihrem Transportmodul zu dem Übergabeplatz verfahren werden, indem zumindest auf einer zweiten Trajektorie zwischen dem betreffenden Transportmodul und dem Übergabeplatz gelegene Transportmodule zum Transport der Palette angesteuert werden. Hierbei kann insbesondere vorgesehen sein, dass die erste und/oder zweite Trajektorie gemäß einer von zwei oder mehr Ein- und Auslagerungsstrategien ermittelt wird, die in Abhängigkeit des aktuellen Belegungszustands des Parksystems bzw. der Anzahl im Parksystem verfahrbarer Paletten ausgewählt wird. Weiter vorzugsweise kann die erste und/oder zweite Trajektorie für jede Palette und für jede der Ein- und Auslagerungsstrategien im Vorhinein ermittelt und abgespeichert und für den Fall einer Auslagerungsanforderung abgerufen werden.

Vorzugsweise kann zum Wechsel einer aktuell verwendeten Ein- und Auslagerungsstrategie die Palettenaufnehmervorrichtung angesteuert werden, um die Anzahl der im Parksystem belegbaren Paletten an die neue Ein- und Auslagerungsstrategie durch Einsammeln unbelegter Paletten oder Bereitstellen zusätzlicher Paletten anzupassen.

Weitere Vorteile und Ausgestaltungen ergeben sich aus der nachfolgenden Beschreibung von Ausführungsbeispielen anhand der Figuren. Es zeigt:
- Figur 1: ein vereinfachtes Ausführungsbeispiel eines Parksystems mit 3 x 3 Transportmodulen, darauf angeordneten Paletten für Fahrzeuge und einer deckenmontierten Stapelvorrichtung in Form einer vertikal verfahrbaren Koppelvorrichtung zum Bilden von Palettenstapeln;
- Figur 2: eine Seitenansicht der Stapelvorrichtung zum Aufnehmen der darunter befindlichen Palette
- Figur 3: eine Detailansicht eines an der Stapelvorrichtung vorgesehenen Greifhakens,
- Figur 4: ein erstes Detail an der Palette mit einer Aufnahme zum Eingriff des Greifhakens aus Figur 3,
- Figur 5: ein zweites Detail an der Palette mit einer Verstärkungsleiste zum Einrasten des Greifhakens aus Figur 3,
- Figur 6: einen Palettenstapel, der auf den Transportmodulen verfahrbar ist,
- Figur 7: und 8 eine Detailansicht einer an den Paletten vorgesehenen Zentriervorrichtung,
- Figur 9a: einen Belegungsplan eines Parksystems mit in 12 Spalten und 11 Zeilen angeordneten Transportmodulen aufgrund einer ersten Ein- und Auslagerungsstrategie,
- Figur 9b: einen entsprechenden Belegungsplan des Parksystems aus Figur 9a aufgrund einer zweiten Ein- und Auslagerungsstrategie und
- Figur 9c: einen entsprechenden Belegungsplan des Parksystems aus Figur 9a aufgrund einer dritten Ein- und Auslagerungsstrategie.

Ein erstes Ausführungsbeispiel für ein Parksystem 1 der eingangs genannten Art ist in Figur 1 gezeigt. Hierzu sind neun an sich identische Transportmodule 10 auf einen Parkdeck beispielsweise dem Boden einer Lagerhallenetage oder dergleichen in einem Raster von 3 x 3 Modulen fest montiert. Die Transportmodule bilden hierbei den grundlegenden Baustein zum Aufbau eines Parksystems und sind zum wahlweisen Transport von Paletten 11 in Längsrichtung (x) und Querrichtung (y) und zur Übergabe der Paletten auf das jeweils in Transportrichtung benachbarte Transportmodul ausgebildet. Im Rahmen der Erfindung einsetzbare Transportmodule sind in dem Europäischen Patent EP 3 924 576 B1 der Anmelderin beschrieben.

Die Transportmodule 10 sind so ausgelegt, dass sie jeweils eine Palette 11 mit einem Fahrzeug tragen und transportieren können. Dazu sind die Module in Längsrichtung wie auch in Querrichtung fluchtend und benachbart zueinander angeordnet, wobei gegebenenfalls Distanzrahmen zwischengeschaltet sein können.

Damit jede Palette 11 an einen gewünschten Stellplatz auf dem Parkdeck verfahren werden kann, sind die Transportmodule 10 mit mehreren nach oben vorstehenden Rollen mit horizontaler Drehachse ausgerüstet, die den Transport einer Palette wahlweise in Längsrichtung und Querrichtung erlauben. Die Rollen sind hierzu um eine Vertikalachse verschwenkbar, so dass ihre Transportrichtung wahlweise in Längsrichtung oder in Querrichtung eingestellt werden kann. Zusätzlich, wo dies aufgrund der Platzverhältnisse sinnvoll ist, können auch Transportmodulen mit fest in Längsrichtung orientierten Rollen verwendet werden, die einen Transport nur in Längsrichtung ermöglichen.

Zumindest ein Teil der Rollen sind angetrieben, beispielsweise über jeweils einen Elektromotor oder einen Hydraulikmotor. Neben den angetriebenen Rollen können weitere nicht angetriebene Stützrollen vorhanden sein, um die Last der Paletten besser zu verteilen.

Damit die Paletten ohne Kippen von einem Transportmodul zum benachbarten Transportmodul verfahren werden können, weist jedes Modul vier Rollen nahe des Eckbereiches einer von ihm getragenen Palette auf. Eine fünfte angetriebene Transportrolle kann in der Mitte des Transportmoduls vorgesehen sein. Alle Rollen sind hinsichtlich ihrer Laufrichtung gleichsinnig orientiert und können synchron angetrieben werden, damit sie eine aufliegende Palette auf das benachbarte Transportmodul übergeben können.

Die Rollen sind wie erläutert zum Wechsel der Transportrichtung um ihre Hochachse um 90 Grad schwenkbar. Zum Schwenken der Rollen ist ein Schwenkantrieb beispielsweise in Form eines Elektromotors oder eines Hydraulikzylinder vorgesehen. Die Krafteinleitung und Synchronisierung der Schwenkbewegung kann beispielsweise über ein Hebelgestänge oder eine umlaufende Kette erfolgen. Näheres hierzu ist wie erwähnt der EP 3 924 576 B1 zu entnehmen, auf die hier zur Vermeidung unnötiger Wiederholungen vollinhaltlich Bezug genommen wird.

Die Steuervorrichtung 20 steuert die Transportmodule derart an, dass einem zu parkenden Fahrzeug ein freier Stellplatz zugewiesen und seine Palette von einem Übergabeplatz automatisch zu diesem Stellplatz transportiert wird, bzw., dass ein auszulagerndes Fahrzeug wieder zu dem Übergabeplatz transportiert wird.

Das dargestellte Parksystem 1 ist zur besseren Veranschaulichung grob vereinfacht gewählt - reale Parksysteme können beliebig viele Transportmodule aufweisen, die in nahezu beliebiger Anordnung jeweils in x- und y-Richtung aneinander angrenzend installiert werden können. Zu Anwendung der nachstehend beschriebenen Ein- und Auslagerungsstrategien können dabei dann jeweils Teilbereiche mit rechteckigem Raster, sogenannte Felder, betrachtet werden. Ein komplexes Parkdeck kann also in rechteckige Felder unterteilt sein, je nach Layout des Parkdecks kann es mehrere Felder geben. Es können auch mehrgeschossige Parksystem mit mehreren Parketagen realisiert werden, wobei die Parketagen durch ein oder mehrere Aufzüge in Vertikalrichtung miteinander verbunden werden, in denen mit Fahrzeigen beladene Paletten zwischen den Etagen bzw. von ihrer jeweiligen Etage zu einem Übergabeplatz bewegt werden können.

Die Übergabe von Fahrzeugen bei der Ein- oder Auslagerung erfolgt vorzugsweise in einer videoüberwachten Übergabekabine. In der Übergabekabine parken die Benutzer ihre Fahrzeuge jeweils auf einer Palette. Beim Einfahren hilft vorzugsweise ein sensorgestütztes System den Fahrern, ihre Fahrzeuge genau in der Mitte der Palette zu positionieren. Um die Effizienz zu verbessern und die Wartezeiten zu verkürzen, können mehrere Übergabekabinen vorgesehen sein. Bei einem mehrgeschossigen Parksystem kann die Übergabekabine auch in einen Aufzug integriert werden.

Nach dem Verlassen der Übergabekabine oder des Aufzugs gelangt die Palette in den eigentlichen Lagerbereich. Dieser Bereich ist als ein Raster aus Transportmodulen 10 organisiert. Um eine effiziente Palettenbewegung zu ermöglichen, sind auf jeder Lagerebene stets mehr Transportmodule 10 als Paletten 11 vorgesehen.

Ein weiterer Baustein des erfindungsgemäßen Parksystems 1 ist eine Palettenaufnehmervorrichtung, die ausgebildet und angesteuert ist, zur Anpassung des Parksystems an dessen Auslastung einzelne unbelegte Paletten von den Transportmodulen einzusammeln oder zusätzliche Paletten bereitzustellen. Grundsätzlich kann die Palettenaufnehmervorrichtung beliebig ausgeführt werden, beispielweise durch eine Staplergabel, mit der eine Palette angehoben und zu einem Lagerort verbracht werden kann.

Gemäß einem besonderen Aspekt der Erfindung ist die Palettenaufnehmervorrichtung, wie in Figur 1 gezeigt, durch eine Stapelvorrichtung 15 realisiert, mit der einzelne Paletten 11 aufgenommen, angehoben und auf einer andere Palette wieder abgesenkt werden können. Der dahinterstehende Grundgedanke besteht darin, zum Einsammeln unbenutzter Paletten diese zu Palettenstapeln zu gruppieren, welche auf den Transportmodulen 10 in Längs- und Querrichtung verfahrbar verbleiben. Ein Palettenstapel 12 aus vier übereinandergestapelten Paletten 11 ist in Figur 1 zu erkennen. Um bei Bedarf zusätzliche Paletten auf den Transportmodulen 10 bereitzustellen, können vorhandene Palettenstapel wieder aufgelöst werden.

Die frei beweglichen Palettenstapel 12 bieten eine flexible Lagerung von überschüssigen Paletten 11 je nach aktiver Ein- und Auslagerungsstrategie. Diese Stapel 12 werden durch Übereinanderstapeln von bis zu fünf Paletten 11 gebildet. Die Palettenstapel 12 bewegen sich auf den Transportmodulen 10 durch das Parksystem. Der entscheidende Vorteil der frei beweglichen Palettenstapel 12 ist ihre Doppelfunktion. Wenn sie nicht als Stapel 12 verwendet werden, dienen sie als zusätzliche Stellplätze 11. Je nach Layout oder Größe eines Parkdecks können sich mehrere Palettenstapel 12 im Lagerbereich befinden.

Die Stapelvorrichtung 15 ist an der Decke 16 der Halle, in der das Parksystem sich befindet, über einem der Transportmodule 10 montiert. In Figur 2 ist die Stapelvorrichtung 15 näher dargestellt. Sie besitzt ein von einem Hydraulikzylinder 17 betätigtes Scherengestell 18, das an seinem unteren Ende vier elektrisch ver- bzw. entriegelbare Greifhaken 19 trägt. Ein solcher Greifhaken 19 ist in Figur 3 in einem Detail 19a aus Figur 2 zu sehen. Durch Absenken des Scherengestells 18 greifen die Greifhaken in dafür vorgesehene Aufnahmen einer Palette 11, die sich auf dem unter der Stapelvorrichtung 15 befindlichen Transportmodul 10 befindet. In den Figuren 4 und 5 sind zwei Alternativen solcher Aufnahmen für die Greifhaken 19 dargestellt. In Figur 4 greift der Greifhaken 19 durch eine Öffnung 21 in der Oberseite der Palette 11 in einen Ausschnitt 23 eines Vierkantprofils 22 ein. In Figur 5 greift der Greifhaken 19 durch eine Öffnung 21 in der Oberseite der Palette 11 hinter eine Verstärkungsleiste 24.

Die mittels der Greifhaken 19 angekoppelte Palette 11 kann dann, wie in Figur 1 zu sehen, angehoben werden. Durch entsprechende Ansteuerung der Transportmodule 10 kann dann eine weitere Palette 11 oder der Palettenstapel 12 auf das unter der Stapelvorrichtung 15 befindliche Transportmodul 10 gefahren werden, worauf die angehobene Palette 11 dann abgesenkt werden kann. Dann werden die Greifhaken 19 entriegelt und die Stapelvorrichtung 15 hochgefahren.

Ebenso kann der Palettenstapel 12 unter die Stapelvorrichtung 15 gefahren und die Stapelvorrichtung 15 abgesenkt werden, bis die Greifhaken an der obersten Palette 11 verriegeln. Diese kann dann angehoben und der verbleibende Palettenstapel 12 weggefahren werden, worauf die angehobene Palette 11 auf das dann leere Transportmodul 10 abgesetzt werden kann.

Der aus vier Paletten 11 bestehende Palettenstapel 12 ist in Figur 6 näher gezeigt. In dem in Figur 7 vergrößert dargestellten Detail 25 ist eine verstärkte Ausnehmung 26 für eine als Zentriervorrichtung dienende kegelförmige Spitze 27 eines Fußes 28 zu sehen, der sich an der Palettenunterseite der darüber gestapelten Palette 11 befindet (siehe Figur 8). Über die Ausnehmung 26 und die Spitze 27 werden die Paletten 11 beim Stapeln ausgerichtet und gegen verrutschen gesichert.

Die Palettenstapelvorrichtung 15 ermöglicht die Erstellung und Verwaltung von frei schwebenden Palettenstapeln 12 durch Stapeln von bis zu fünf Paletten 11 oder das Bereitstellen von Paletten 11 von dem Stapel 12 nach Bedarf, um die Palettenzahl an wechselnde Belegungen sowie die aktive Ein- und Auslagerungsstrategie anzupassen.

Die als Überkopf-Hubsystem konstruierte Palettenstapelvorrichtung 15 wird an der Decke 16 jeder Parkebene installiert, vorzugsweise neben einer Übergabekabine oder einem Aufzug. Die Palettenstapelvorrichtung 15 fährt von der Decke herab, um eine Palette 11 zu greifen, entweder von einem Palettenstapel 12 oder direkt von einem Transportmodul 10. Sie kann Paletten von einem Stapel 12 herunternehmen und als zusätzliche Palette 11 im System verfügbar machen oder sie kann freie Paletten 11 aus dem System nehmen, um eine schnellere und effizientere Ein- und Auslagerungsstrategie zu ermöglichen.

Die Ein- und Auslagerungsstrategie bestimmt die Bewegungen, die jedes Transportmodul ausführen muss, um freie Auslieferungswege zu schaffen. Die Ein- und Auslagerungsstrategie hängt von der Belegung des Parkdecks ab, also von der Anzahl der leeren Transportmodule in jedem Feld.

Die Steuerung des Parksystems, also der Transportmodule 10 und der Stapelvorrichtung 15, erfolgt über die Steuervorrichtung 20, auf der ein entsprechendes Steuerprogramm abläuft.

Eine Aufgabe der Steuervorrichtung 20 besteht darin, ungehinderte Lieferwege (Trajektorien) für Paletten 11 zu schaffen, die eingelagert oder ausgelagert werden sollen. Diese Trajektorien ergeben sich konsequent aus einer Standard-Palettenkonfiguration, bei der leere Transportmodule 10 sowohl in x- als auch in y-Richtung angeordnet sind. Für jedes Förderband sind die Trajektorien einer einzelnen Palette für jede mögliche Ein- und Auslagerungsstrategie vorgegeben. Diese Trajektorien gehen dabei von einer Standardposition des Systems aus, zu der es nach jeder Ein- oder Auslagerung automatisch zurückkehrt. Dieser Ansatz ermöglicht die Vordefinition und Speicherung aller möglichen Auslieferungswege für verschiedene Szenarien in einer umfassenden Datenbank.

Das Steuerprogramm passt die Ein- und Auslagerungsstrategie dynamisch an den Belegungsgrad im Parksystem an, der sich auf die Anzahl der verfügbaren Paletten 11 bezieht. Ist der Belegungsgrad beispielsweise geringer als ein erster Wert, wird eine erste Ein- und Auslagerungsstrategie angewendet, bei einem Belegungsgrad zwischen dem ersten und einem zweiten Wert wird eine zweite Ein- und Auslagerungsstrategie angewandt und bei einem Belegungsgrad größer als der zweite Wert eine dritte. Dieser adaptive Ansatz stellt sicher, dass die am besten geeignete Ein- und Auslagerungsstrategie auf der Grundlage des aktuellen Belegungsgrads von Paletten 11 im System ausgewählt wird.

Bei dem erfindungsgemäßen Parksystem ist eine optimale Nutzung des Raums von größter Bedeutung. In der Regel wird das System innerhalb vordefinierter architektonischer Beschränkungen hinsichtlich Grundfläche und maximaler Höhe installiert. Jeder zur Verfügung gestellte Stellplatz erfordert die Zuweisung einer einzigen Palette 11. Für projektspezifische Anforderungen wird eine Reihe von Ein- und Auslagerungsstrategien festgelegt und numerisch gekennzeichnet. Die erste Strategie wird aufgrund der schnellen Palettenanlieferung durchweg bevorzugt, wenn auch auf Kosten einer geringeren Verfügbarkeit von Parkplätzen. Diese Strategie ermöglicht in der Regel eine Auslastung von 70-75 %, was in den meisten Betriebszeiten üblich ist. Die weiteren Strategien ermöglichen eine größere Parkkapazität, jedoch auf Kosten der Auslagerungszeiten. Typischerweise genügen in einem Anwendungsfall drei Ein- und Auslagerungsstrategien, um unterschiedlichen Belegungsszenarien gerecht zu werden.

Eine besonderer Aspekt des Steuerprogramms liegt in der dynamischen Anpassung der Ein- und Auslagerungsstrategien auf der Grundlage vorgegebener Belegungsgrade. Jedem Transportmodul 10 innerhalb des Systems wird ein eigener Auslieferungsweg zugewiesen, der der jeweiligen vordefinierten Ein- und Auslagerungsstrategie entspricht. In einem System mit 100 Transportmodulen und drei Ein- und Auslagerungsstrategien werden beispielsweise insgesamt 300 Trajektorien generiert und in einer Datenbank gespeichert. Je nach aktiver Ein- und Auslagerungsstrategie wählt das Steuerprogramm die passenden Trajektorie aus.

Im Zusammenhang mit dem Übergang zwischen Ein- und Auslagerungsstrategien wird ein Auslösemechanismus auf der Grundlage der erforderlichen Anzahl freier Transportmodule 10 im Lagerbereich aktiviert. Bei Über- oder Unterschreiten vorgegebener Belegungsschwellen, die eine strategische Anpassung erforderlich machen, löst das Steuerprogramm den Übergangsprozess aus. Dieser Übergang erfordert das Eingreifen der Stapelvorrichtung 15, die von dem Steuerprogramm bzw. der Steuervorrichtung 20 entsprechend angesteuert wird.

Die Stapelvorrichtung 15 kann angesteuert werden, Paletten 11 von einem Palettenstapel 12 in das System einzubringen. Dadurch werden die verfügbaren Stellplätze vergrößert, wenn auch auf Kosten einer geringeren Auslagerungsgeschwindigkeit. Im umgekehrten Fall wird die Stapelvorrichtung 15 angesteuert, Paletten 11 von den Transportmodulen 10 aufzunehmen und sie auf Palettenstapel 12 umzulagern. Dieser Vorgang verringert die verfügbaren Stellplätze und erhöht gleichzeitig die Auslagerungsgeschwindigkeit im Falle einer Auslagerungsanforderung für ein eingelagertes Fahrzeug.

In den Figuren 9a bis 9c sind die Standardpositionen der Paletten für drei unterschiedliche Ein- und Auslagerungsstrategien dargestellt. Das Parkdeck hat hierbei ein Feld mit 13 Spalten A-M (x-Richtung) und 11 Zeilen (y-Richtung). Die einzelnen Feldpositionen sind entsprechend mit A1-M11 durchnummeriert. An jeder dieser Feldpositionen befindet sich ein x/y-fähiges Transportmodul 10. In der Mitte der ersten Spalte A befindet sich der Übergabeplatz 30, beispielsweise wie vorstehend beschrieben in Form einer Übergabekabine. Die grau schraffierten Feldpositionen sind mit Paletten 11 belegt, die von dem jeweiligen an dieser Feldposition befindlichen Transportmodul 10 getragen werden. Die Paletten können unbelegt sein, mit einem eingelagerten Fahrzeug beladen sein oder einen Palettenstapel 12 tragen. Die Transportmodule 10 an den hellen Feldpositionen sind unbelegt und können zum Transport von Paletten 11 zwecks Ein- oder Auslagerung und zum Rangieren von Paletten 11, um eine Trajektorie zum Ein- oder Auslagern eines Fahrzeugs freizumachen, verwendet werden. Die Paletten 11 können durch Ansteuerung der betreffenden Transportmodule 10 einzeln oder zu mehreren synchron bewegt werden.

Bei der in Figur 9a dargestellten Ein- und Auslagerungsstrategie sind die komplette sechste Zeile 6 sowie die obere Hälfte der neunten Spalte I von Paletten 11 frei. Dies ist die Standardposition, in der die Paletten 11 nach jeder Ein- oder Auslagerung eines Fahrzeugs im Rahmen dieser Ein- und Auslagerungsstrategie gebracht werden. Aus dieser Position kann jede Palette 11 sehr schnell zu dem Übergabeplatz transportiert werden. Soll beispielsweise die Palette auf der Feldposition D9 ausgelagert werden, so werden zunächst die Paletten auf den Positionen I7-I11 synchron auf die Positionen I1-I5 rangiert. Nun sind die Positionen I7-I11 frei. Dann kann der gesamte Block der Spalten E-H in den Zeilen 7 bis 11 um eine Spalte in x-Richtung verschoben werden. Nun sind die Positionen E7 bis E11 frei, sodass ein hindernisfreier Weg für die auszulagernde Palette D9 über die Positionen E9 - E6 - B6 bis zu dem Übergabeplatz 30 besteht.

Bei der in Figur 9b dargestellten zweiten Ein- und Auslagerungsstrategie sind in der Standardposition zusätzlich die Feldpositionen I1-I5 mit Paletten 11 belegt, sodass nur die sechste Reihe frei bleibt. Entsprechend können zum Transport einer beliebigen Palette 11 zum Übergabeplatz 30 mehr Verschiebeaktionen erforderlich werden, sodass die Auslagerungszeit sich erhöht. Zu Auslagerung der Palette auf der Feldposition D9 können beispielsweise die Paletten auf den Positionen D7 und D8 nacheinander in y-Richtung auf die sechste Reihe und danach in x-Richtung auf die Feldpositionen F6 und E5 bewegt werden. Nun ist wieder ein hindernisfreier Weg für die auszulagernde Palette D9 über die Positionen E9 - E6 - B6 bis zu dem Übergabeplatz 30 verfügbar.

Etwas langwieriger ist die Auslagerung einer Palette von einer weiter entfernten Spalte, beispielweise die Palette der Position M10. Dies kann beispielsweise erfolgen, indem die Paletten der siebten bis zehnten Reihe in den Spalten B bis L synchron um eine Position in Y-Richtung verfahren werden. Nun sind die Positionen B10 bis L10 frei. Die Palette M10 kann nun in x-Richtung bis auf die Position D10 verfahren werden. Nun kann der ganze Block der sechsten bis neunten Reihe in den Spalten C bis L wieder synchron um eine Position in Y-Richtung zurückverfahren werden, sodass die sechste Reihe ab der Spalte C wieder frei ist. Anschließend können die Paletten auf den Positionen B6 bis B9 in die Positionen C6 bis F6 rangiert werden, sodass sich ein hindernisfreier Weg für die nach B10 rangierte auszulagernde Palette von der ursprünglichen Position M10 über die Positionen B9 - B6 bis zu dem Übergabeplatz 30 ergibt.

Die Standardaufstellung einer dritten Ein- und Auslagerungsstrategie ist in Figur 9c zu sehen. Hierbei sind zusätzlich auch die Feldpositionen I6-IM6 in der sechsten Reihe mit Paletten 11 belegt, sodass nur die halbe sechste Reihe frei bleibt. Auch hier kann wieder für jede Palette durch Umgruppierung der Paletten eine geeignete Trajektorie zur Auslagerung gefunden werden, wobei ggf. mehr Verschiebeaktionen erforderlich sind, als bei der zweiten Ein- und Auslagerungsstrategie, sodass die mittlere Auslagerungszeit ansteigt.

Wie vorstehend erläutert, werden für jede der drei Ein- und Auslagerungsstrategien und für jede Palette bzw. Palettenposition im Vorhinein die Trajektorien zum Ein- und Auslagern bestimmt und in einer Datenbank der Steuervorrichtung 20 abgespeichert, sodass diese bei einer Auslagerungsanforderung einfach abgerufen und entsprechend ausgeführt werden können.

Die erste Ein- und Auslagerungsstrategien, bei der (abzüglich der von dem Übergabeplatz benötigten Positionen) X(Y/2-1) Positionen frei sind, wird bis zu einer Belegung des Parksystems von etwa 70% ausgeführt, die zweite Ein- und Auslagerungsstrategie bis zu einer Belegung des Parksystems von etwa 70% bis maximal 85% und die dritte Ein- und Auslagerungsstrategie je nach Größe des Parksystems ab etwa einer Belegung von etwa 80-85%.

Im Ausführungsbeispiel werden somit durch die frei beweglichen Palettenstapel 12 und die deckenmontierte Stapelvorrichtung 15, kombiniert mit Ein- und

Auslagerungsstrategien, die den Auslieferungsweg für jedes Transportmodul 10 auf der Grundlage der jeweiligen Ein- und Auslagerungsstrategie vorbestimmen, sowie einem Steuerprogramm, das die Ein- und Auslagerungsstrategie als Reaktion auf den variierende Belegungsgrad innerhalb des automatischen Parksystems dynamisch anpasst, die Auslieferungszeiten in Abhängigkeit des Belegungsgrades optimiert, ohne hierbei die Kapazität des Parksystems zu verringern.

Anstatt die Ein- und Auslagerungstrajektorien für jede Palette im Vorhinein festzulegen kann natürlich auch vorgesehen sein, dass die Steuervorrichtung bei einer Ein- oder Auslangerungsanforderung die erste und/oder zweite Trajektorie einer ein- oder auszulagernden Palette unter Anwendung eines regelbasierten Optimierungsalgorithmus als die Trajektorie ermittelt, bei der die wenigsten Verschiebevorgange ausgeführt werden müssen. Hierbei kann insbesondere ein selbstlernender bzw. trainierter Kl-Algorithmus eingesetzt werden. In diesem Fall ist es auch nicht erforderlich, die Paletten nach Ausführung eines Ein- oder Auslagerungsvorgangs wieder in eine Standardposition zu bringen, sondern die Steuerung "merkt" sich einfach, welche Palette sich an welcher Feldposition befindet.

## Patentansprüche

1. Automatisiertes Parksystem mit einer Vielzahl von innerhalb eines Parkdecks in Längs- und Querrichtung verfahrbare Paletten (11) für darauf einzulagernde Fahrzeuge, und mit einer Mehrzahl fest auf einem Parkdeck installierter Transportmodule (10) zur Aufnahme der Paletten (11), die zumindest teilweise zeilen- und spaltenweise aneinandergrenzend angeordnet sind, und zum wahlweisen Transport der Paletten (11) in Längs- und Querrichtung und zu deren Übergabe auf das jeweils in Transportrichtung benachbarte Transportmodul (10) ausgebildet sind,
**gekennzeichnet durch**
eine Palettenaufnehmervorrichtung, die ausgebildet und angesteuert ist, zur Anpassung des Parksystems an dessen Auslastung einzelne unbelegte Paletten (11) von den Transportmodulen (10) einzusammeln oder zusätzliche Paletten (11) bereitzustellen.

2. Parksystem nach Anspruch 1, bei dem die Palettenaufnehmervorrichtung als Stapelvorrichtung (15) ausgebildet ist, die zum Einsammeln unbenutzter Paletten (11) diese zu Palettenstapeln gruppiert, welche auf den Transportmodulen (10) in Längs- und Querrichtung verfahrbar verbleiben, und zum Bereitstellen zusätzlicher Paletten (11) auf den Transportmodulen (10) vorhandene Palettenstapel auflöst.

3. Parksystem nach Anspruch 2, bei dem die Stapelvorrichtung (15) oberhalb eines der Transportmodule (10) an einer Decke des Parksystems installiert ist.

4. Parksystem nach Anspruch 2 oder 3, bei dem die Stapelvorrichtung (15) eine vertikal verfahrbare Greif- oder Koppelvorrichtung für die Paletten (11) aufweist, um Paletten (11) zum Stapeln oder Entstapeln aufzunehmen, anzuheben und auf eine andere Palette oder einen vorhandenen Palettenstapel abzusenken.

5. Parksystem nach einem der vorangehenden Ansprüche mit einer Steuervorrichtung (20) zur Ansteuerung der Transportmodule (10), die programmtechnisch eingerichtet ist, zum Einlagern eines Fahrzeugs eine Palette (11) mit dem darauf abgestellten Fahrzeug von einem Übergabeplatz (30) zu einem freien Transportmodul zu verfahren, indem zumindest auf einer ersten Trajektorie zwischen dem Übergabeplatz (30) und dem freien Transportmodul gelegene Transportmodule (10) zum Transport der Palette (11) angesteuert werden, und zum Auslagern eines Fahrzeugs, die mit dem Fahrzeug beladene Palette (11) von ihrem Transportmodul (10) zu dem Übergabeplatz (30) zu verfahren, indem zumindest auf einer zweiten Trajektorie zwischen dem betreffenden Transportmodul und dem Übergabeplatz (30) gelegene Transportmodule (10) zum Transport der Palette (11) angesteuert werden.

6. Parksystem nach Anspruch 5, bei dem die Steuervorrichtung (20) programmtechnisch eingerichtet ist, die erste und/oder zweite Trajektorie gemäß einer von zwei oder mehr Ein- und Auslagerungsstrategien zu ermitteln, die in Abhängigkeit des aktuellen Belegungszustands des Parksystems bzw. der Anzahl im Parksystem verfahrbarer Paletten (11) ausgewählt wird.

7. Parksystem nach Anspruch 6, bei dem die Steuervorrichtung (20) programmtechnisch eingerichtet ist, die erste und/oder zweite Trajektorie für jede Palette (11) und für jede der Ein- und Auslagerungsstrategien im Vorhinein zu ermitteln und für den Fall einer Auslagerungsanforderung abzurufen.

8. Parksystem nach Anspruch 6 oder 7, bei dem die Steuervorrichtung (20) programmtechnisch eingerichtet ist, zum Wechsel einer aktuell verwendeten Ein- und Auslagerungsstrategie die Palettenaufnehmervorrichtung anzusteuern, um die Anzahl der im Parksystem belegbaren Paletten (11) an die neue Ein- und Auslagerungsstrategie durch Einsammeln unbelegter Paletten (11) oder Bereitstellen zusätzlicher Paletten (11) anzupassen.

9. Parksystem nach der Ansprüche 6 bis 8 mit einer Anzahl von X mal Y Transportmodulen (10), die in X Spalten und Y Zeilen angeordnet sind, bei dem die Steuervorrichtung (20) programmtechnisch eingerichtet ist, bei einer ersten Ein- und Auslagerungsstrategie die im Parksystem verfahrbaren Paletten (11) um mindestens die Anzahl von X(Y/2-1) kleiner auszubilden, als die Anzahl der Transportmodule (10) und hierbei die Paletten (11) in einem Wartezustand so anzuordnen, dass Transportmodule (10) in einer Zeile sowie in einer halben Spalte keine Palette (11) tragen.

10. Parksystem nach der Ansprüche 6 bis 9 mit einer Anzahl von X mal Y Transportmodulen (10), die in X Spalten und Y Zeilen angeordnet sind, bei dem die Steuervorrichtung (20) programmtechnisch eingerichtet ist, bei einer zweiten Ein- und Auslagerungsstrategie die im Parksystem verfahrbaren Paletten (11) um mindestens die Anzahl von X kleiner auszubilden, als die Anzahl der Transportmodule (10) und hierbei die Paletten (11) in einem Wartezustand so anzuordnen, dass Transportmodule (10) in einer ganzen Zeile keine Palette (11) tragen.

11. Parksystem nach der Ansprüche 6 bis 10 mit einer Anzahl von X mal Y Transportmodulen (10), die in X Spalten und Y Zeilen angeordnet sind, bei dem die Steuervorrichtung (20) programmtechnisch eingerichtet ist, bei einer dritten Ein- und Auslagerungsstrategie die im Parksystem verfahrbaren Paletten (11) um mindestens die Anzahl von X/2 kleiner auszubilden, als die Anzahl der Transportmodule (10) und hierbei die Paletten (11) in einem Wartezustand so anzuordnen, dass Transportmodule (10) in einer halben Zeile keine Palette (11) tragen.

12. Parksystem nach Anspruch 5, bei dem die Steuervorrichtung (20) programmtechnisch eingerichtet ist, bei einer Ein- oder Auslangerungsanforderung die erste und/oder zweite Trajektorie einer ein- oder auszulagernden Palette (11) mittels eines regelbasierten Optimierungsalgorithmus als die Trajektorie zu ermitteln, bei der die wenigsten Verschiebevorgange ausgeführt werden müssen.

13. Verfahren Betrieb eines automatisiertes Parksystems mit einer Vielzahl von innerhalb eines Parkdecks in Längs- und Querrichtung verfahrbare Paletten (11) für darauf einzulagernde Fahrzeuge, und mit einer Mehrzahl fest auf einem Parkdeck installierter Transportmodule (10) zur Aufnahme der Paletten (11), die zumindest teilweise zeilen- und spaltenweise aneinandergrenzend angeordnet sind, und zum wahlweisen Transport der Paletten (11) in Längs- und Querrichtung und zu deren Übergabe auf das jeweils in Transportrichtung benachbarte Transportmodul (10) ausgebildet sind,
**durch gekennzeichnet, dass**
die Anzahl der im Parksystem bewegbarer Paletten (11) an die Auslastung des Parksystems angepasst wird, indem unter Verwendung einer Palettenaufnehmervorrichtung Paletten (11) von den Transportmodulen (10) eingesammelt oder zusätzliche Paletten (11) bereitgestellt werden, insbesondere, indem unter Verwendung einer Stapelvorrichtung (15) unbenutzte Paletten (11) zu Palettenstapeln gruppiert werden, welche auf den Transportmodulen (10) in Längs- und Querrichtung verfahrbar verbleiben, und zum Bereitstellen zusätzlicher Paletten (11) auf den Transportmodulen (10) vorhandene Palettenstapel auflöst werden.

14. Verfahren nach Anspruch 13, bei dem zum Einlagern eines Fahrzeugs eine Palette (11) mit dem darauf abgestellten Fahrzeug von einem Übergabeplatz (30) zu einem freien Transportmodul verfahren wird, indem zumindest auf einer ersten Trajektorie zwischen dem Übergabeplatz (30) und dem freien Transportmodul gelegene Transportmodule (10) zum Transport der Palette (11) angesteuert werden, und zum Auslagern eines Fahrzeugs, die mit dem Fahrzeug beladene Palette (11) von ihrem Transportmodul (10) zu dem Übergabeplatz (30) verfahren wird, indem zumindest auf einer zweiten Trajektorie zwischen dem betreffenden Transportmodul und dem Übergabeplatz (30) gelegene Transportmodule (10) zum Transport der Palette (11) angesteuert werden, insbesondere, bei dem die erste und/oder zweite Trajektorie gemäß einer von zwei oder mehr Ein- und Auslagerungsstrategien ermittelt wird, die in Abhängigkeit des aktuellen Belegungszustands des Parksystems bzw. der Anzahl im Parksystem verfahrbarer Paletten (11) ausgewählt wird, wobei vorzugsweise die erste und/oder zweite Trajektorie für jede Palette (11) und für jede der Ein- und Auslagerungsstrategien im Vorhinein ermittelt und abgespeichert und für den Fall einer Auslagerungsanforderung abgerufen wird.

15. Verfahren nach Anspruch 14, bei dem zum Wechsel einer aktuell verwendeten Ein- und Auslagerungsstrategie die Palettenaufnehmervorrichtung angesteuert wird, um die Anzahl der im Parksystem belegbaren Paletten (11) an die neue Ein- und Auslagerungsstrategie durch Einsammeln unbelegter Paletten (11) oder Bereitstellen zusätzlicher Paletten (11) anzupassen.
